# EUROPÄISCHE PATENTSCHRIFT

(11) **EP 0 291 678 B1**
(45) Veröffentlichungstag und Bekanntmachung des Hinweises auf die Patenterteilung: **23.10.1991**
(21) Anmeldenummer: 88105383.9
(22) Anmeldetag: 05.04.1988
(51) Int. Cl.: B66B 9/18

(54) **Schrägaufzug mit einem an den Führungsschienen des Schrägaufzuges verfahrbaren Schlitten**
Inclined lift having a cage sliding along the guide rails
Ascenseur incliné avec chariot coulissant le long de rails de guidage

(30) Priorität: 22.05.1987 DE 3717353
(43) Veröffentlichungstag der Anmeldung: 23.11.1988
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- FR-A- 2 057 177
- GB-A- 568 895

## Beschreibung

Die Erfindung betrifft einen Schrägaufzug mit einem an den Führungsschienen des Schrägaufzuges verfahrbaren Schlitten und mit einem mit dem Schlitten verbundenen Führungsrahmen für die Führung eines die Last aufnehmenden Tragrahmens.

Bei bekannten Lastaufnahmemitteln für Schrägaufzüge findet ein Schlitten Verwendung, der gewissermaßen als "Standardbauteil" in der Lage ist, unterschiedliche Lastenträger aufzunehmen. Hierzu ist im Regelfall zwischen dem Schlitten und dem Lastenträger ein Zwischenrahmen angeordnet, auf dem verschiedene Lastenträger aufsetzbar sind. Dieser Zwischenrahmen kann unterschiedlich ausgestaltet sein.

Beim Transport bestimmter Güter, insbesondere von Dachziegeln bedient man sich normalerweise einer Ziegelpritsche - ggf. in Verbindung mit einer Ziegelkarre - mit deren Hilfe die Dachziegel bzw. Dachziegelpakete vom ebenerdigen Bereich auf das Dach transportiert werden. Dabei verändert die Dachziegelpritsche dann ihre Lage gegenüber der Horizontalen, wenn beispielsweise der obere (erste) Teleskopschuß eines Schrägaufzuges der Dachneigung angepaßt auf dem Dach aufliegt. Derartige Vorrichtungen haben sich immer dann bewährt, wenn die Dachneigung ausreicht, um das Dachziegelpaket in seiner Lage auf der Ziegelpritsche zu halten; sie reichen jedoch nicht mehr aus, wenn beispielsweise nach Ueberfahren der Firste die Neigung der Ziegelpritsche gegenüber der Horizontalen entsprechend "negativ" verläuft.

Gleiches gilt für den Transport von Schüttgut, das in einem solchen Fall aus dem Behälter auslaufen würde.

Durch das britische Patent 568 895 ist ein Schrägaufzug nach dem Gattungsbegriff bekannt geworden, bei dem am Rahmen des Schlittens zwei vom Schlittenrahmen wegweisende Stützen angeordnet sind, die jeweils ein Auflager für einen drehpendelnd darin eingehängten Lastkübel bilden. Die bekannte Vorrichtung ermöglicht es, daß sich der Lastkübel nach Neigung der Führungsschienen des Schrägaufzuges in Folge der Schwerkraft mit seiner Oberkante horizontal einpendelt; ein Ueberfahren des Dachfirstes auf die andere Dachseite ist mit der bekannten Vorrichtung nicht möglich. Auch eignet sie sich nicht für den Transport von Dachziegelpaketen, weil diese nicht ohne zusätzliche Hilfsvorrichtungen im Bereich des Daches aus dem Kübel herausgehoben werden könnten.

Aufgabe der Erfindung ist es, einen Schrägaufzug nach der eingangs genannten Gattung zu schaffen, bei dem der mit dem Schlitten verbundene Führungsrahmen und der an diesem angeschlossene Tragrahmen so miteinenader verbunden sind, daß sich der Tragrahmen unterschiedlichen Dachneigungen anpassen kann, wobei die Verwendung des Tragrahmens auf den Transport von Dachziegeln bzw. Dachziegelpaketen gerichtet ist. Dabei soll die Erfindung auch bei extrem veränderter Schräglage der Ausleger des Schrägaufzuges - insbesondere auch bei "negativer" Abknickung nach unten auf einer gegenüberliegenden Dachseite - anwendbar sein.

Die Erfindung löst die gestellte Aufgabe durch die Lehre nach Anspruch 1. Der hiernach in dem Führungsrahmen geführte Tragrahmen ist derart pendelnd in dem ihm zugeordneten Führungsrahmen gelagert, daß das transportierte Material (Dachziegelpakete) in seiner gegenüber der Horizontalen festge legten Lage verbleibt, auch wenn der Schlitten den Dachfirst eines Gebäudes überfährt und auf der gegenüberliegenden Seite abwärtsfährt. Mit der Erfindung wird somit ein Transportmittel für Schrägaufzüge geschaffen, mit dem problemlos die gegenüberliegende Dachseite beschickt werden kann, ohne daß es hierzu eines Umsetzens des Schrägaufzuges bedarf. Es liegt auf der Hand, daß hieraus eine erhebliche Zeitersparnis resultiert.

Vorteilhafte Ausgestaltungen der Erfindung sind durch die Unteransprüche gekennzeichnet.

Die Ansprüche 2 - 4 befassen sich mit der Ausgestaltung der am Führungsrahmen angeordneten Führungsbahn, welche vorzugsweise aus einem kreisförmig gekrümmten U-Profil besteht sowie der Ausbildung der entsprechenden Gegenführung, welche aus einer auf einem Kreisbogen angeordneten Rollenführung besteht. Die kreisbogenförmigen U-Profile behalten mit Bezug auf den Schlitten ihre Lage bei; die als Rollen ausgebildete Gegenführung pendelt sich dabei jeweils in der Führungsbahn des Führungsrahmens ein.

Gemäß den Ansprüchen 5 und 6 ist vorzugsweise im Bogentiefsten eine Rollenbahn angeordnet, auf der ein Dachziegelpaket abgelegt werden kann; mit Hilfe dieser Rollenbahn kann das Dachziegelpaket mit geringem körperlichen Aufwand seitlich aus dem pendelnd angeordneten Tragrahmen heraus auf einen Dachziegelverteiler geschoben werden.

Um auch extreme Dachneigungen mit der erfindungsgemäßen Vorrichtung befahren zu können, ist die Führungsbahn des Führungsrahmens länger ausgebildet als die Gegenführung des Tragrahmens; die Führungsbahn des Führungsrahmens kann dabei einen Kreisbogenabschnitt von etwa 270 Grad umfassen.

Für die Gegenführungsbahn des Tragrahmens finden aus Flachprofilen gebildete Bogenlaschen bzw. Bogenlaschenabschnitte Verwendung, an denen die auf einer Kreisbahn verlaufenden Rollen fliegend gelagert sind. Entsprechende Querträger zwischen den jeweils zu einem Führungsrahmen gehörenden Führungsbahnen bzw. zwischen den jeweils zu einem Tragrahmen gehörenden Bogenlaschen versteifen die beiden gegeneinander beweglichen Bauteile untereinander.

Gemäß Anspruch 10 sind an den Bogenlaschen Distanzhalter angeordnet, welche gegenüber den Bogenlaschen verschieblich sind, wobei jeweils zwei benachbarte Bogenlaschen durch einen Distanzträger verbunden sind. Dieser Distanzträger ist bei entsprechender Verschiebung der Bogenlaschen geeignet, den Freiraum zwischen den beiden zueinander gewandten Distanzträgern so zu begrenzen, daß beispielsweise ein Dachziegelpaket sicher festgelegt werden kann. Zusätzlich sind (s. Anspruch 13) die freien Enden der beiden gegenüberliegenden Distanzträger eines Tragrahmens mittels eines lösbaren Querriegels verbunden, so daß das Dachziegelpaket während des Transportes nicht auf den Rollen gleiten kann.

Grundsätzlich ist die Erfindung gemäß Anspruch 12 so verwirklicht, daß die Länge der Rollenbahnen größer ist als der Abstand zwischen zwei Bogenlaschen eines Tragrahmens oder zwischen zwei Führungsbahnen eines Führungsrahmens, so daß der Quertransport eines Dachziegelpaketes von dem Tragrahmen auf einen Dachziegelverteiler begünstigt wird. Die Rollenbahnen, die im übrigen unterschiedlich ausgebildet sein können, ruhen im Bereich des Bogentiefsten des Tragrahmens auf Flachprofilen, welche mit den oberen Stirnkanten der Bogenlaschen verschweißt sind.

Die Erfindung wird nachfolgend anhand eines Ausführungsbeispieles näher erläutert.

Fig. 1 zeigt in schematischer Darstellung einen Schrägaufzug mit über den Dachfirst verlaufendem Ausleger.
- Fig. 2: die Position des Schlittens gemäß Fig. 1 in vergrößerter Darstellung
- Fig. 3: eine Ansicht des Führungsrahmens mit dem Tragrahmen in gegenüber Fig. 2 vergrößerter Darstellung
- Fig. 4: eine Ansicht gemäß Fig. 3 in Pfeilrichtung IV
- Fig. 5: eine Draufsicht in Pfeilrichtung V-V gemäß Fig. 3, teilweise im Schnitt
- Fig. 6: eine abgeänderte Rollenführung in gegenüber Fig. 3 etwas vergrößerter Darstellung
- Fig. 7: die Rollenführung nach Fig. 6 in perspektivischer Darstellung

In der Fig. 1 ist mit 1 ein Schräugaufzug beeichnet, welcher aus teleskopierbaren Führungsschienen 2 besteht und der mittels eines Fahrgestelles 3 auf dem Boden abstützbar ist.

Im Bereich der Traufe 7 eines Gebäudes 5 ist ein Knickstück 4 in den Schrägaufzug integriert, so daß die Führungsschiene 2′ in etwa entsprechend der Dachneigung verlaufen kann. Im Bereich des Dachfirstes 6 befindet sich ein zweites Knickstück 4, so daß die erste (oberste) Führungsschiene 2, 2′ auf der gegenüberliegenden Dachseite verlaufend angeordnet sein kann. Mit 8 ist der an den Führungsschienen 2, 2′ und 2˝ geführte Schlitten bezeichnet.

Aus der Fig. 2 ist ersichtlich, daß auf dem Schlitten 8 ein Führungsrahmen 9 angeordnet ist, welcher über Verriegelungsvorrichtungen 29 mit dem Schlitten 8 lösbar verriegelt ist. Wesentlicher Bestandteil des Führungsrahmens 9 sind die Führungsbahnen 13, welche als kreisbogenförmig gekrümmte U-Profile ausgebildet sind. An diesen Führungsbahnen 13 (s. auch Fig. 3) verlaufen mit 17 bezeichnete Gegenführungen des Tragrahmens 11, wobei diese Gegenführungen 17 aus Stützrollen 18 bestehen, welche an aus Flachprofil gebildeten Bogenlaschen 21 fliegend gelagert sind. Es ist ersichtlich, daß die kreisbogenförmigen Führungsbahnen 13 des Führungsrahmens 9 ebenso wie die Gegenführungen 17 des Tragrahmens 11 parallel zu den Stegen 12 der Führungsschienen 2, 2′ und 2˝ verlaufen. Wie Fig. 2 erkennen läßt, liegt der Tragrahmenschwerpunkt 15 - unabhängig von der Beladung - deutlich unter dem Kreismittelpunkt, so daß die Last jeweils die tiefste Lage einnimmt. Die Stützrollen 18 rollen sich an den Schenkeln 20 der Führungsbahnen 13 ab, deren U-förmiger Querschnitt mit 19 bezeichnet wurde. Mit den oberen Stirnkanten der Bogenlaschen 21 sind Flachprofile 31 verschweißt, auf denen Rollenbahnen 23 (Fig. 3, 4 und 5) bzw. Rollenbahnen 24 (Fig. 6 und 7) abgestützt sind. Auf diesen Rollenbahnen kann die Last (Dachziegelpaket 10) seitlich aus dem Tragrahmen herausgeschoben werden. Zur Fixierung der Last während des Transportes sind über Langlöcher verschiebbare und festlegbare Distanzhalter 27 (Fig. 3) vorgesehen, welche an den beiden zu einem Tragrahmen gehörenden Bogenlaschen in ihrem oberen Ende angeordnet sind; dabei sind jeweils zwei Distanzhalter 27 durch einen Distanzträger 14 verbunden, so daß das Dachziegelpaket 10 in seiner Lage fixiert ist. In hierzu orthogonaler Richtung sind die freien Enden 28 der Distanzträger 14 durch eine abschwenkbare Lasche (nicht dargestellt) verbunden, so daß das Dachziegelpaket 10 sich in Laufrichtung der Rollen ebenfalls nicht bewegen kann.

Querträger 25 verbinden die Führungsbahnen 13 des Führungsrahmens 9; Querträger 26 verbinden die Bogenlaschen 21 des Tragrahmens 11.

In der Fig. 6 ist ein mit dem Flachprofil 31 durch eine Schweißverbindung 35 fest verbundener Rollenträger 36 dargestellt, auf dem an den Rollen 37 ein Rollenkasten 34 - welcher die Last trägt - rollend bewegt werden kann. Um die Last einfacher auf einen Dachziegelverteiler übergeben zu können, besitzt der Rollenträger 36 eine abschwenkbare Rollenverlängerung 30, die in der Transportposition über ein einseitig gesperrtes Scharnier hochgeklappt werden kann. Es ist ersichtlich, daß Dachziegelpakete in Pfeilrichtung 32 ohne Mühe aus dem Tragrahmen 11 seitlich herausgefahren werden können.

Dies wird - wie aus der Fig. 5 ersichtlich ist - dadurch begünstigt, daß die Länge 1 der Distanzträger 14 ebenso wie die Länge 1′ der Rollenbahn 23 wesentlich größer ist als der Abstand a zwischen den Führungsbahnen des Führungsrahmens bzw. den Bogenlaschen des Tragrahmens.

### Bezugszeichenliste

- 1: = Schrägaufzug
- 2: = Führungsschiene
- 2′: = Führungsschiene
- 2˝: = Führungsschiene
- 3: = Fahrgestell
- 4: = Knickstück
- 5: = Gebäude
- 6: = Dachfirst
- 7: = Traufe
- 8: = Schlitten
- 9: = Führungsrahmen
- 10: = Dachziegelpaket
- 11: = Tragrahmen
- 12: = Stege der Führungsschienen 2, 2′,2˝
- 13: = Führungsbahnen des Führungsrahmens 9
- 14: = Distanzträger
- 15: = Tragrahmenschwerpunkt
- 16: = Kreismittelpunkt
- 17: = Gegenführungen am Tragrahmen 11
- 18: = Stützrollen
- 19: = U-förmiger Querschnitt der Führungsbahnen 13
- 20: = Schenkel des U-förmigen Querschnitts 19
- 21: = Bogenlaschen
- 22: = Bogentiefstes
- 23: = Rollenbahnen
- 24: = Rollenbahnen
- 25: = Querträger
- 26: = Querträger
- 27: = Distanzhalter
- 28: = freies Ende der Distanzträger 14
- 29: = Verriegelungsvorrichtung
- 30: = abschwenkbare Rollenverlagerung
- 31: = Flachprofil
- 32: = Pfeilrichtng
- 33: = Scharnier
- 34: = Rollenkasten
- 35: = Schweißverbindung
- 36: = Rollenträger
- 37: = Rollen
- l: = Länge des Distanzträgers 14
- a: = Abstand der Bogenlaschen
- 1′: = Länge der Rollenbahn

## Patentansprüche

1. Schrägaufzug mit einem an den Führungsschienen (2, 2', 2'') des Schrägaufzuges (1) verfahrbaren Schlitten (8) und mit einem mit dem Schlitten (8) verbundenen Führungsrahmen (9) für die drehpendelnde Führung eines die Last (Dachziegelpaket 10) aufnehmenden Tragrahmens (11), wobei am Führungsrahmen (9) und am Tragrahmen (11) wenigstens zwei kreisbogenförmig gekrümmte, parallel zu den Stegen (12) der Führungsschiene (2, 2', 2'') verlaufende korrespondierende Führungen vorgesehen sind, derart, daß der Tragrahmenschwerpunkt (15) bei unbelastetem und belastetem Tragrahmen (11) unterhalb des Kreismittelpunktes (16) der Führungsbahnen (13) liegt, dadurch gekennzeichnet, daß der Tragrahmen (11) mittels auf einem Kreisbogen angeordneter Stützrollen (18) am Führungsrahmen (9) geführt, daß innerhalb des Kreisbogens des Tragrahmens (11) im Bogentiefsten ein Lastauflager angeordnet ist und daß die Last vom Kreisbogen umschlossen ist.

2. Schrägaufzug nach Anspruch 1, dadurch gekennzeichnet, daß die kreisbogenförmig gekrümmten Führungsbahnen (13) des Führungsrahmens (9) längere Kreisbogenabschnitte bilden als die Gegenführungen (17) des Tragrahmens (11).

3. Schrägaufzug nach Anspruch 1 oder 2, dadurch gekennzeichnet, daß die kreisbogenförmigen Führungsbahnen (13) des Führungsrahmens (9) einen U-Profil-förmigen Querschnitt (19) haben und zwischen den Schenkeln (20) des U-Profils die Stützrollen (18) der Gegenführung (17) des Tragrahmens (11) geführt sind.

4. Schrägaufzug nach Anspruch 1 oder einem der Ansprüche 2 - 3, dadurch gekennzeichnet, daß die Stützrollen (17) an außenseitig der Führungsbahnen (13) des Führungsrahmens (9) verlaufenden Bogenlaschen (21) gelagert sind.

5. Schrägaufzug nach Anspruch 4, dadurch gekennzeichnet, daß die Bogenlaschen (21) im Bogentiefsten (22) Auflager für Rollenbahnen (23, 24) oder dgl. aufweisen.

6. Schrägaufzug nach Anspruch 1 oder einem der Ansprüche 2 - 5, dadurch gekennzeichnet, daß die Last, vorzugsweise Dachziegelpakete (10), auf den Rollenbahnen (23, 24) oder dgl. orthogonal zu den kreisförmig verlaufenden Führungsbahnen (13) über die Führungsbahnen (13) hinaus verschieblich sind.

7. Schrägaufzug nach Anspruch 1 oder einem der Ansprüche 2 - 6, dadurch gekennzeichnet, daß die Rollenbahnen (23, 24) oder dgl. über die kreisförmig verlaufenden Führungsbahnen (13) hinaus seitlich verlängerbar sind.

8. Schrägaufzug nach Anspruch 1 oder einem der Ansprüche 2 - 7, dadurch gekennzeichnet, daß zwei benachbarte Führungsbahnen (13) eines Führungsrahmens (9) mittels Querträger (25) abstandsfixiert miteinander verbunden sind.

9. Schrägaufzug nach Anspruch 1 oder einem der Ansprüche 2 - 8, dadurch gekennzeichnet, daß zwei benachbarte Bogenlaschen (21) eines Tragrahmens (11) mittels Querträger (26) abstandsfixiert miteinander verbunden sind.

10. Schrägaufzug nach Anspruch 1 oder einem der Ansprüche 2 - 9, dadurch gekennzeichnet, daß an den Bogenlaschen (21) gegenüberliegende abstandsveränderliche Distanzhalter (27) angeordnet sind, wobei jeweils zwei Distanzhalter (27) benachbarter Bogenlaschen (21) eines Tragrahmens (11) mit einem Distanzträger (14) verbunden sind.

11. Schrägaufzug nach Anspruch 10, dadurch gekennzeichnet, daß die Länge (1) des Distanzträgers (14) größer ist als der Abstand (a) zwischen zwei Bogenlaschen (21) eines Tragrahmens (11).

12. Schrägaufzug nach Anspruch 1 oder einem der Ansprüche 2 - 11, dadurch gekennzeichnet, daß die Länge (1') der Rollenbahn (23, 24) größer ist als der Abstand (a) zwischen zwei Bogenlaschen (21) eines Tragrahmens (11).

13. Schrägaufzug nach Anspruch 1 oder einem der Ansprüche 2 - 12, dadurch gekennzeichnet, daß die freien Enden (28) zweier gegenüberliegender Distanzträger (14) eines Tragrahmens (11) mittels eines lösbaren Querriegels (nicht dargestellt) verbunden sind.

14. Schrägaufzug nach Anspruch 1 oder einem der Ansprüche 2 - 13, dadurch gekennzeichnet, daß die zum Kreismittelpunkt (16) weisenden Stirnkanten der Bogenlaschen (21) mit der Auflage von Rollenbahnen (23, 24) oder dgl. dienenden Flachprofilen (31) verschweißt sind.

## Claims

1. An inclined hoist with a travelling sliding carriage (8) on the guide rails (2, 2', 2") of the inclined hoist (1) and with a guide frame (9) attached to the sliding carriage (8) for the rotary swinging guidance of a support frame (11) which takes up the load (a stack of roof tiles 10), wherein at least two corresponding guides are provided, which are curved in the shape of a circular arc and which run parallel to the spacers (12) of the guide rails (2, 2', 2"), of a type such that the centre of gravity (15) of the support frame lies below the centre of the circle (16) of the guide tracks (13) for a loaded or unloaded support frame (11), characterised in that the support frame (11) is guided on the guide frame (9) by means of support rollers (18) arranged on the arc of a circle, that a load support is disposed inside the circular arc of the support frame (11) at the lowest point of the arc, and that the load is surrounded by the circular arc.

2. An inclined hoist according to Claim 1, characterised in that the guide tracks (13) of the guide frame (9), which are curved in the shape of a circular arc, form longer circular arc sections than do the counter-stays (17) of the support frame (11).

3. An inclined hoist according to Claim 1 or 2, characterised in that the guide tracks (13) of the guide frame (9), which are in the shape of a circular arc, have a U-shaped cross-section (19) and that the support rollers (18) of the counter-stay (17) of the support frame (11) are guided between the sides (20) of the U-section.

4. An inclined hoist according to Claim 1 or to either one of Claims 2 - 3, characterised in that the support rollers (17) are located on the outside of the guide tracks (13) of the arc plates (21) running on the guide track (9).

5. An inclined hoist according to Claim 4, characterised in that the arc plates (21) have supports for roller tracks (23,24) or similar at the minimum point (22) of the arc.

6. An inclined hoist according to Claim 1 or to any one of Claims 2 - 5, characterised in that the load, preferably stacks of roof tiles (10), can be moved out over the guide rails (13) on the roller tracks (23, 24) or similar, perpendicular to the guide tracks (13) which run in a circular direction.

7. An inclined hoist according to Claim 1 or to any one of Claims 2 - 6, characterised in that the roller tracks (23, 24) or similar can be extended laterally out over the guide tracks which run in a circular direction.

8. An inclined hoist according to Claim 1 or to any one of Claims 2 - 7, characterised in that two adjacent guide tracks (13) of a guide frame (9) are attached to each other at a fixed distance apart by means of a transverse beam (26).

9. An inclined hoist according to Claim 1 or to any one of Claims 2 - 8, characterised in that two adjacent arc plates (21) of a support frame (11) are attached to each other at a fixed distance apart by means of transverse beams (26).

10. An inclined hoist according to Claim 1 or to any one of Claims 2 - 9, characterised in that opposing distance pieces (27), the distance between which can be altered, are disposed on the arc plates (21), wherein each two distance pieces (27) of adjacent arc plates (21) of a support frame (11) are attached to a supporting distance piece (14).

11. An inclined hoist according to Claim 10, characterised in that the length (1) of the supporting distance piece (14) is greater than the distance between two arc plates (21) of a support frame (11).

12. An inclined hoist according to Claim 1 or to any one of Claims 2 - 11, characterised in that the length (1') of the roller track (23, 24) is greater than the distance (a) between two arc plates (21) of a support frame (11).

13. An inclined hoist according to Claim 1 or to any one of Claims 2 - 11, characterised in that the free ends (28) of two opposing supporting distance pieces (14) of a support frame (11) are attached by means of a detachable crossbeam (not shown).

14. An inclined hoist according to Claim 1 or to any one of Claims 2 - 13, characterised in that the rear edges of the arc plates (21) pointing towards the centre of the circle (16) are welded to the flat sections (31) serving as the support for the roller tracks (23, 24) or similar.

## Revendications

1. Elévateur incliné, avec un chariot (8) déplaçable sur les glissières de guidage (2,2',2") de l'élévateur incliné (1), et un cadre de guidage (9), relié au chariot (8), pour assurer le guidage pendulaire rotatif d'un cadre support (11) qui supporte la charge (paquet de tuiles 10), des guidages étant prévus, s'étendant sur le cadre support (9) et, sur le cadre support (11), au moins deux guidages correspondants, courbés en forme d'arc de cercle, qui s'étendent parallèlement aux âmes (12) des glissières de guidage (2,2',2"), de telle façon que le centre de gravité du cadre support (15), lorsque ce dernier n'est pas chargé et lorsqu'il est chargé, soit situé au-dessous du centre du cercle (16) des pistes de guidage (13), caractérisé en ce que le cadre support (11) est guidé sur le cadre de guidage (9) grâce à des galets d'appui (18) disposés sur un arc de cercle, un palier d'appui de charge étant disposé au point le plus bas de l'arc de cercle, à l'intérieur de l'arc de cercle du cadre support (11), la charge étant entourée par l'arc de cercle.

2. Elévateur incliné selon la revendication 1, caractérisé en ce que les pistes de guidage (13), courbées en forme d'arc de cercle, du cadre de guidage (9) forment des section d'arc de cercle plus longues que les contre-guidages (17) du cadre support (11).

3. Elévateur incliné selon la revendication 1 ou 2, caractérisé en ce que les pistes de guidage (13), courbées en forme d'arc de cercle, du cadre de guidage (9) présentent une section transversale (19) en forme de profil en U et les galets d'appui (18) du contre guidage (17) du cadre support (11) étant guidées entre les ailes (20) du profil en U.

4. Elévateur incliné selon la revendication 1 ou l'une des revendications 2 à 3, caractérisé en ce que les galets d'appui (17) sont montés sur des attaches arquées (21) qui s'étendent à l'extérieur des pistes de guidage (13) du cadre de guidage (9).

5. Elévateur incliné selon la revendication 4, caractérisé en ce que les attaches arquées (21) présentent, au point le plus bas de l'arc (22), des appuis pour pistes à rouleaux (23,24) ou analogues.

6. Elévateur incliné selon la revendication 1 ou l'une des revendications 2 à 5, caractérisé en ce que la charge, de préférente des paquets de tuiles (10), sont déplaçables sur les pistes à rouleaux (23,24), ou analogues, perpendiculairement aux pistes de guidage (13) circulaires, sur les pistes de guidage (13).

7. Elévateur incliné selon la revendication 1 ou l'une des revendications 2 à 6, caractérisé en ce que les pistes à rouleaux (23,24), ou analogues, peuvent être prolongées latéralement au-delà des pistes de guidage (13) circulaires.

8. Elévateur incliné selon la revendication 1 ou l'une des revendications 2 à 7, caractérisé en ce que deux pistes de guidage (13) voisines d'un cadre de guidage (9) sont reliées entre elles selon un espacement fixé, au moyen de traverses (25).

9. Elévateur incliné selon la revendication 1 ou l'une des revendications 2 à 8, caractérisé en ce que deux attaches arquées (21) voisines d'un cadre support (11) sont reliées entre elles selon un espacement fixé, au moyen de traverses (26).

10. Elévateur incliné selon la revendication 1 ou l'une des revendications 2 à 9, caractérisé en ce que sur les attaches arquées (21) sont disposées des entretoises (27) dont on peut faire varier la distance d'espacement, deux entretoises (27) d'attaches arquées (21) voisines d'un cadre support (11) étant chaque fois reliées grâce à un support d'espacement (14).

11. Elévateur incliné selon la revendication 10, caractérisé en ce que la longueur (1) du support d'espacement (14) est supérieure à l'espacement (a) entre deux attaches arquées (21) d'un cadre support (11).

12. Elévateur incliné selon la revendication 1 ou l'une des revendications 2 à 11, caractérisé en ce que que la longueur (1') de la piste à rouleaux (23,24) est supérieure à l'espacement (a) entre deux attaches arquées (21) d'un cadre support (11).

13. Elévateur incliné selon la revendication 1 ou l'une des revendications 2 à 12, caractérisé en ce que les extrémités libres (28) de deux supports d'espacement (14) opposés d'un cadre support (11) sont reliées au moyen d'une traverse amovible (non représentée).

14. Elévateur incliné selon la revendication 1 ou l'une des revendications 2 à 13, caractérisé en ce que les bords frontaux, tournées vers le centre du cercle (16), des attaches arquées (21) sont soudés à l'appui des pistes à rouleaux (23,24) ou les profilés plats (31) jouant un rôle analogue.
